# EUROPÄISCHE PATENTSCHRIFT

(11) **EP 0 685 108 B1**
(45) Veröffentlichungstag und Bekanntmachung des Hinweises auf die Patenterteilung: **06.08.1997**
(21) Anmeldenummer: 94908263.0
(22) Anmeldetag: 19.02.1994
(51) Int. Cl.: H01H 13/02

(54) **ELEKTRISCHER SCHALTER MIT LEUCHTANZEIGE**
ELECTRIC SWITCH WITH LUMINOUS DISPLAY
COMMUTATEUR ELECTRIQUE A VOYANT LUMINEUX

(30) Priorität: 20.02.1993 DE 4305349
(43) Veröffentlichungstag der Anmeldung: 06.12.1995
(73) Patentinhaber: EATON CONTROLS GmbH & Co. KG, D-55411 Bingen (DE)
(72) Erfinder: LEUSCHNER, Markus, D-55545 Bad Kreuznach (DE)
(74) Vertreter: Becker, Bernd, Dipl.-Ing.
(86) Internationale Anmeldenummer: DE9400200
(87) Internationale Veröffentlichungsnummer: WO9419817

(56) Entgegenhaltungen:
- DE-A- 3 014 490
- DE-A- 3 131 832
- GB-A- 2 242 572
- US-A- 4 191 871
- US-A- 4 683 359

## Beschreibung

Die Erfindung bezieht sich auf einen elektrischen Schalter mit Leuchtanzeige, der ein von einer Drucktaste betätigbares, federbelastetes Schaltglied aufweist, dessen Schaltkontakte im Sockel des Schaltergehäuses angeordnete Anschlußkontakte beaufschlagen, wobei die Anschlußkontakte mit mindestens einem der Drucktaste zugewandten, oberhalb des Schaltgliedes angeordneten Leuchtelement verbunden sind.

Derartige Schalter sind seit längerem bekannt. Wichtig bei diesen Schaltern ist, daß sie eine kompakte Baugruppe bilden, die Kontakte und Lichtquelle integriert enthalten, auf engem Raum zuordnbar und vor allem leicht montierbar sind und mit geringem Aufwand eine sichere Funktion über eine längere Zeit gewährleisten. Aus der DE-C-29 33 983 ist eine Taste mit Leuchtanzeige für Tastaturen in Büro- und Fernschreibmaschinen bekannt, bei der auf der Vorderseite des Tastenknopfes im Betrachtungsbereich einer Bedienungsperson eine seitliche Öffnung für eine Leuchtdiode vorgesehen ist, wobei die Leuchtdiode oberhalb und neben einem Schaltglied angeordnet ist. In dem Tastenknopf ist eine die Steckvorrichtung und die Stromzuführung für die leuchtdiode enthaltende, in den Tastenknopf eingesprenkgte Leiterplatte vorgesehen. Die Stromzuführung erfolgt hierbei über flexible Stromzuführungskabel von einer Tastatur-Leiterplatte, zu deren Durchführung im Tastensockel Aussparungen vorgesehen sind, wobei die Stromführungskabel zwischen den Aussparungen und der Leiterplatte in Form einer verschwenkten Schleife geführt sind. Außer dem damit verbundenen Fertigungs- und Montageaufwand, der vor allem durch die Herstellung, die Bereithaltung und den Einbau von zwei Stromzuführungskabeln bedingt ist, erfordern die beiden Stromzuführungskabel einen relativ großen Einbauraum.

Des weiteren zeigt die US-A-34 67 802 einen Druckknopfschalter mit einem elektrischen Verbindungsglied zwischen dem beweglichen, mit einer oder mehreren Anzeigelampen versehenen Druckknopf und dem Gehäuse mit den zugehörigen Schaltelementen. Das Verbindungsglied besitzt hierbei die Form eines flachen, biegsamen, nichtleitenden Kunststoffstreifens mit eingelagerten elektrisch leitenden Streifen, der in einem kontrollierten, seine Lage nicht verändernden Bogen zwischen den zu verbindenden, beweglichen Teilen durchhängt. Bei dem Druckknopfschalter kommt also eine flexible Leiterfolie in einem mit Leuchtelementen versehenen, bewegbaren Betätigungsglied zur Anwendung. Der Montageaufwand ist erheblich.

Weiterhin geht aus der US-A-41 79 594 eine beleuchtete Drucktasten-Anordnung mit mehreren Leuchtdioden hervor. Die Drucktastenanordnung umfaßt zwei voneinander beabstandete, gedruckte Leiterplatten, welche durch elektrische Leiter hoher mechanischer Festigkeit elektrisch miteinander gekoppelt sind, die gleichzeitig die Funktion der mechanischen Abstützung der beiden Leiterplatten zueinander übernehmen. Da somit die Leuchtdioden feststehen, ist für den erforderlichen Betätigungsbereich des Druckknopfes ein zusätzlicher Raum erforderlich.

Der Erfindung liegt die Aufgabe zugrunde, einen elektrischen Schalter der eingangs genannten Art zu schaffen, der die Kontakte und Lichtquelle in einer kompakten Baugruppe unter der Drucktaste enthält, die modular und montagefreundlich aufgebaut ist und auch bei häufigen Schalterbetätigungen die Störanfälligkeit der Kontaktgabe vermeidet.

Diese Aufgabe wird im eingangsgenannten Schalter erfindungsgemäß dadurch gelöst, daß
- die im Sockel des Schaltergehäuses angeordneten Anschlußkontakte durch einen Kontakthalter hindurchragen,
- das Schaltglied über den Kontakthalter geführt ist,
- das Leuchtelement auf einer Leiterplatte vormontiert ist, und
- die Leiterplatte auf die aus dem Kontakthalter und dem Schaltglied in Richtung auf die Drucktaste hinausragenden oberen Enden der Anschlußkontakte aufgesteckt ist.

Mit diesem modularen Aufbau des Schalters ist dieser montagefreundlich herstellbar und sicher in seiner Funktion, wobei Leiterplatte und Leuchtelement eine vormontierbayre Baueinheit bilden. Der Schalter ist vorzugsweise mit einer Funktionsbeleuchtung und einer Suchbeleuchtung ausgestattet. Die Suchbeleuchtung besteht dazu aus einer Glühlampe und die Funktionsbeleuchtung aus einer Leuchtdiode. Beide Leuchtkörper befinden sich mit ihren Pin's in den Lötaugen der durchkontaktierten leiterplatte und bilden verlötet eine vormontierte Baugruppe. Die Leiterplatte weist darüber hinaus Steckkontakte auf, in die die nach außen zugänglichen Anschlußkontakte des Steckers hineinragen und die sichere elektrische Verbindung gewährleisten. Alternativ hierzu ist es auch möglich unter Verzicht auf die Steckkontakte die Löcher in der Leiterplatte durchzukontaktieren und in diese die Anschlußkontakte aufzustecken.

Vor dem Aufstecken der Leiterplatte auf die Anschlußkontakte wird ein Schaltglied über den Kontakthalter geführt, das in zwei Endstellungen im Gehäuse verschiebbar angeordnet ist und auf gegenüberliegenden Seiten federnde Kontakte aufweist, die je nach der Verschiebestellung des Schaltgliedes die Anschlußkontakte elektrisch abgreifen. Auf der einen Seite des Schaltgliedes besteht der Kontakt aus einer quer zur Verschieberichtung liegenden Kontaktrolle und auf der anderen Seite aus einem Satz von mehreren Kontaktfedern Über die vormontierte Leiterplatte mit Leuchtdiode und Glühlampe wird in der weiteren Montagefolge ein Reflektor über jede Leuchtquelle geführt, der vorteilhafterweise aus einem gemeinsamen Formteil aus lichtreflektierendem Kunststoff besteht.

Den oberen Abschluß des elektrischen Schalters bildet eine Drucktaste, die mit ihrem äußeren Rand das Gehäuse überdeckt und die mittels mehrerer, gleichmäßig verteilter Rastklips mit dem Schaltglied formschlüssig verbunden ist und an der Deckelseite im Bereich der darunterliegenden Glühlampe und LED lichtdurchlässige Einsätze aufweist, damit das Licht nach außen dringen kann. Der Leuchtdiode ist ein Vorwiderstand vorgeschaltet, der ein SMD-Widerstand ist.

Um den unterschiedlichen Anforderungen an Leuchtstärke und Leuchtfarbe der LED zu entsprechen, weist die Leiterplatte auf ihrer Seite mit den Leiterzügen ein Widerstandsnetz auf, das mit einer Brücke dem jeweiliegen Anwendungsfall leicht angepaßt werden kann. Vorzugsweise ist dieses Widerstandsnetz mit SMD-Widerständen realisiert, die keinen zusätzlichen Raumbedarf erfordern. Mit nur einer veränderten Festlegung der Brücke zwecks Veränderung des Widerstandes für die Lichtquelle ist der Schalter für erkennbar unterschiedliche Funktionen verwendbar. So weist beispielsweise die Leuchtfarbe der LED auf eine bestimmte Funktion hin.

Alternativ ist die bestückte Leiterplatte mit dem Reflektor mittels Rastklips verbunden, so daß Leiterplatte und Reflektor eine vormontierbare Baugruppe bilden.

Der der Erfindung zugrundeliegende Gedanke wird in der nachfolgenden Beschreibung anhand eines Ausführungsbeispiels, das in der Zeichnung dargestellt ist, näher erläutert. Es zeigt:
- Fig. 1: eine Gesamtansicht des Schalters mit Leuchtanzeige und mit einem Längsschnitt durch den oberen Teil des Schalters mit Drucktaste und der vormontierten Baugruppe Leiterplatte mit Reflektor,
- Fig. 2: einen Längsschnitt durch den Schalter gemäß einer Seitenansicht von Fig. 1,
- Fig. 3: einen Teilschnitt des Schalters gemäß der Ansicht III in Fig. 1 mit der Befestigung des Reflektors im Gehäuse,
- Fig. 4: eine Seitenansicht IV nach Fig. 3 mit Eingriff des Schaltgliedes im Gehäuse,
- Fig. 5: eine vergrößerte Darstellung der vormontierten Leiterplatte mit der Lampe für die Leuchtanzeige,
- Fig. 6: eine Draufsicht auf die vergrößerte Darstellung der Leiterplatte nach Ansicht VI in Fig. 5,
- Fig. 7: eine Darstellung der Leiterplatte mit den Steckkontakten und den Anschlüssen für LED und Glühlampe nach Ansicht VII nach Fig. 5,
- Fig. 8: eine Darstellung der Leiterplatte nach Fig. 7 mit einem speziellen Widerstandsnetzwerk in der gedruckten Schaltung für verschiedene LED's,
- Fig. 9: eine Darstellung der Verbindung des Reflektors mit der Leiterplatte als vormontierbare Baugruppe,
- Fig. 10: eine Draufsicht auf die vormontierte Leiterplatte nach Ansicht X gemäß Fig. 9,
- Fig. 11: eine Einzelheit der Rastverbindung zwischen Leiterplatte und Reflektor nach Ansicht XI gemäß Fig. 9 im Schnitt.

Der in Fig. 1 und 2 dargestellte elektrische Schalter mit Leuchtanzeige besteht aus der Drucktaste 1 mit den lichtdurchlüssigen Einsätzen 2 und 3, einem Gehäuse 4 mit den zur Befestigung des Schalters in einem Chassis außen angeordneten Klemmbügeln 5 und einem Sockel 6, der mit mehreren Rastnasen 7 am Gehäuse 4 befestigt ist. Im Gehäuse 4 befindet sich axial ein Kontaktschalter 8 mit eingebetteten Anschlußkontakten 9, deren obere Enden in die Steckkontakte 10 einer Leiterplatte 11 ragen.

Um den Kontakthalter 8 herum, also zwischen Kontakthalter 8 und der Innenwand des Gehäuses 4 ist ein Schaltglied 12 angeordnet, das in zwei Endlagen verschiebbar ist und sich gegenüberliegende Federkontakte 13 und eine Kontaktrolle 14 aufweist. Die Kontaktrolle 14 und die Federkontakte 13 drücken auf den Kontakthalter 8 und stellen je nach Verschiebestellung des Schaltgliedes 12 die elektrische Verbindung für die Schaltfunktion, als auch für die zugehörige Leuchtquelle her.

Das Schaltglied 12 steht in fester Verbindung mit der Drucktaste 1 und wird mit dieser gegen die Wirkung der Druckfedern 15 und bekannten Schaltmitteln in die verschiedenen gewünschten Stellungen gebracht.

Im Ausführungsbeispiel weist die Leiterplatte 11 eine Glühlampe 18 für die Suchbeleuchtung und eine Leuchdiode 17 für die Funktionsbeleuchtung auf.

Der Reflektor 16 wird vor der Montage der Drucktaste 1 auf die Leiterplatte 11 aufgesetzt und über Rastmittel mit dem Gehäuse 4 gesichert.

Der Reflektor 16 für die LED 17 und für die Glühlampe 18 besteht vorzugsweise aus einem gemeinsamen Formteil aus einem lichtreflektierenden Kunststoff.

Bei der in Fig. 3 veranschaulichten Befestigung des Reflektors 16 im Gehäuse 4 weist der Reflektor 16 eine keilförmig angeformte Rastführung 20 auf, die mit den am Gehäuse 4 angeformten federnden Rastklipse 21 zusammenwirkt. Gleichzeitig sind Rastnasen 22 erkennbar, die federnd am Schaltglied 12 befestigt und für eine formschlüssige Verbindung mit der Drucktaste 1 vorzugsweise angeformt sind.

In Fig. 4 ist die Lage des Reflektors 16 im Gehäuse 4 in einer Seitenansicht von Fig. 3 dargestellt und gleichzeitig der mögliche Tastenhub im Gehäuse 4 ersichtlich. Das Schaltglied 12 weist dazu zwei seitliche Zapfen 24 auf, die in Langlöchern 23 von am Gehäuse 4 angesetzten Laschen 25 geführt werden.

Details der bestückten Leiterplatte sind in den Fig. 5 und 6 dargestellt. Die Lampenanschlüsse 26 der Glühlampe 18 und der LED 17 sind mit der Leiterplatte 11 vorzugsweise durch Löten in Lötaugen verbunden und bilden so eine vormontierte Baugruppe. Die Steckkontakte 10 nehmen bei Einsatz in das Gehäuse 4 die Anschlußkontakte 9 auf und sichern den elektrischen Durchgang.

Das in Fig. 7 dargestellte Leitungsbild zeigt die vergrößerte Leiterplatte von der Unterseite mit den Lötaugen 26 für den Anschluß der LED und den Lötaugen 27 für den Anschluß der Glühlampe 18. Der LED ist ein Widerstand 28 vorgeschaltet, der vorzugsweise ein SMD-Widerstand ist.

Bei der in Fig. 8 veranschaulichten, alternativen Ausführung der Leiterplatte 11 ist der Vorwiderstand 28 ein Widerstandsnetz mit mehreren Verbindungspunkten 29 für eine elektrische Brücke 30.

Schließlich zeigt die in den Fig. 9 bis 11 dargestellte Alternative eine Halterung des Reflektors 16 auf der Leiterplatte 11 als eine vormontierbare Baugruppe. Der Reflektor 16 weist dazu zusätzliche Rastklips 31 auf, die in eine Aussparung 32 der Leiterplatte 11 einrasten.

## Patentansprüche

1. Elektrischer Schalter mit Leuchtanzeige, der ein von einer Drucktaste (1) betätigbares, federbelastetes Schaltglied (12) aufweist, dessen Schaltkontakte (13, 14) im Sockel (6) des Schaltergehäuses (4) angeordnete Anschlußkontakte (9) beaufschlagen, wobei die Anschlußkontakte (9) mit mindestens einem der Drucktaste (1) zugewandten, oberhalb des Schaltgliedes (12) angeordneten Leuchtelement (17, 18) verbunden sind, dadurch gekennzeichnet, daß
- die im Sockel (6) des Schaltergehäuses (4) angeordneten Anschlußkontakte (9) durch einen Kontakthalter (8) hindurchragen,
- das Schaltglied (12) über den Kontakthalter (8) geführt ist,
- das Leuchtelement (17, 18) auf einer Leiterplatte (11) vormontiert ist, und
- die Leiterplatte (11) auf die aus dem Kontakthalter (8) und dem Schaltglied (12) in Richtung auf die Drucktaste hinausragenden oberen Enden der Anschlußkontakte (9) aufgesteckt ist.

2. Elektrischer Schalter nach Anspruch 1, dadurch gekennzeichnet, daß auf der Leiterplatte (11) eine als Funktionsbeleuchtung dienende Leuchtdiode (17) und eine als Suchbeleuchtung dienende Glühlampe (18) angeordnet sind.

3. Elektrischer Schalter nach Anspruch 2, dadurch gekennzeichnet, daß der Leuchtdiode (17) und der Glühlampe (18) jeweils ein lichtdurchlässiger Einsatz (2, 3) in der Drucktaste (1) zugeordnet ist.

4. Elektrischer Schalter nach einem der Ansprüche 2 und 3, dadurch gekennzeichnet, daß der Leuchtdiode (17) und der Glühlampe (18) je ein Reflektor (16) zugeordnet ist.

5. Elektrischer Schalter nach Anspruch 4, dadurch gekennzeichnet, daß der Reflektor (16) für die Leuchtdiode (17) und die Glühlampe (18) einstückig, vorzugsweise aus Kunststoff, ausgebildet ist.

6. Elektrischer Schalter nach einem der Ansprüche 2 bis 5, dadurch gekennzeichnet, daß der Leuchtdiode (17) ein Vorwiderstand (28) vorgeschaltet ist.

7. Elektrischer Schalter nach Anspruch 6, dadurch gekennzeichnet, daß der Vorwiderstand (28) für die LED-Anzeige aus einem Widerstandsnetz besteht, das mehrere Verbindungspunkte (29) für eine elektrische Brücke (30) aufweist.

8. Elektrischer Schalter nach Anspruch 7, dadurch gekennzeichnet, daß das Widerstandsnetz aus SMD-Widerständen besteht.

9. Elektrischer Schalter nach einem der Ansprüche 4 bis 8, dadurch gekennzeichnet, daß der Reflektor (16) ein oder mehrere Rastklips (31) aufweist, die in Aussparungen (32) der Leiterplatte (11) rasten und zwei Rastführungen (20) aufweist, die mit Rastklips (21) des Gehäuses (4) in Rastverbindung stehen.

## Claims

1. Electric switch provided with a luminous display, said switch having a spring-loaded switching member (12), which is actuatable by a push-button (1) and has switching contacts (13, 14) which act on connection contacts (9) disposed in the base (6) of the switch housing (4), the connection contacts (9) being connected to at least one luminous element (17, 18), which faces the push-button (1) and is disposed above the switching member (12), characterised in that
- the connection contacts (9), which are disposed in the base (6) of the switch housing (4), protrude through a contact holder (8),
- the switching member (12) is guided over the contact holder (8),
- the luminous element (17, 18) is preassembled on a printed circuit board (11), and
- the printed circuit board (11) is mounted on the upper ends of the connection contacts (9), which ends protrude from the contact holder (8) and the switching member (12) in a direction towards the push-button.

2. Electric switch according to claim 1, characterised in that a light-emitting diode (17), which serves as functional lighting, and an incandescent lamp, which serves as an indicator light, are disposed on the printed circuit board (11).

3. Electric switch according to claim 2, characterised in that a transparent insert (2, 3) in the push-button (1) is associated with the light-emitting diode (17) and the incandescent lamp (18) respectively.

4. Electric switch according to one of claims 2 and 3, characterised in that a reflector (16) is associated with the light-emitting diode (17) and the incandescent lamp (18) respectively.

5. Electric switch according to claim 4, characterised in that the reflector (16) for the light-emitting diode (17) and the incandescent lamp (18) has a unitary construction, preferably formed from plastics material.

6. Electric switch according to one of claims 2 to 5, characterised in that a series resistor (28) is connected to the input end of the light-emitting diode (17).

7. Electric switch according to claim 6, characterised in that the series resistor (28) for the LED display comprises a resistor network which has a plurality of connection points (29) for an electric bridge (30).

8. Electric switch according to claim 7, characterised in that the resistor network comprises SMD resistors.

9. Electric switch according to one of claims 4 to 8, characterised in that the reflector (16) has one or more locking clips (31), which engage in recesses (32) in the printed circuit board (11), and two locking guides (20), which are in locking connection with locking clips (21) of the housing (4).

## Revendications

1. Commutateur électrique à voyant lumineux, qui présente un organe de commutation (12) sollicité par un ressort, actionnable par un bouton-poussoir (1), dont les contacts de commutation (13, 14) agissent sur des contacts de branchement (9), placés dans le socle (6) du boîtier (4) du commutateur, les contacts de branchement (9) étant reliés à au moins un élément lumineux (17, 18), orienté vers le bouton-poussoir (1), situé au-dessus de l'organe de commutation (12), caractérisé en ce que
- les contacts de branchement (9), situés dans le socle (6) du boîtier (4) du commutateur, traversent un porte-contact (8),
- l'organe de commutation (12) est guidé par l'intermédiaire du porte-contact (8),
- l'élément lumineux (17, 18) est prémonté sur une carte de circuit imprimé (11) et
- la carte de circuit imprimé (11) est enfichée sur les extrémités supérieures, dépassant du porte-contact (8) et de l'organe de commutation (12), en direction du bouton-poussoir, des contacts de branchement (9).

2. Commutateur électrique selon la revendication 1, caractérisé en ce que sur la carte de circuit imprimé (11) sont placées une diode électroluminescente (17) servant d'éclairage de fonction et une lampe à incandescence (18) servant d'éclairage de recherche.

3. Commutateur électrique selon la revendication 2, caractérisé en ce qu'à chacune des diode électroluminescente (17) et lampe à incandescence (18) est associé un insert translucide (2, 3) dans le bouton-poussoir (1).

4. Commutateur électrique selon l'une des revendications 2 et 3, caractérisé en ce qu'à chacune des diode électroluminescente (17) et lampe à incandescence (18) est associé un réflecteur (16).

5. Commutateur électrique selon la revendication 4, caractérisé en ce que le réflecteur (16) pour la diode électroluminescente (17) et la lampe à incandescence (18) est formé en une seule pièce, de préférence en matière plastique.

6. Commutateur électrique selon l'une des revendications 2 à 5, caractérisé en ce qu'en amont de la diode électroluminescente (17) est connectée une résistance série (28).

7. Commutateur électrique selon la revendication 6, caractérisé en ce que la résistance série (28) pour la signalisation par diode électroluminescente consiste en un réseau de résistances, qui comporte plusieurs points de liaison (29) pour un pont électrique (30).

8. Commutateur électrique selon la revendication 7, caractérisé en ce que le réseau de résistances est constitué de résistances SMD.

9. Commutateur électrique selon l'une des revendications 4 à 8, caractérisé en ce que le réflecteur (16) comporte un ou plusieurs clips d'encliquetage (31), qui s'accroche dans des découpes (32) de la carte de circuit imprimé (11) et présente deux guidages d'encliquetage (20), qui sont en liaison d'encliquetage avec des clips d'encliquetage (21) du boîtier (4).
